# EUROPÄISCHE PATENTSCHRIFT

(11) **EP 0 364 680 B1**
(45) Veröffentlichungstag und Bekanntmachung des Hinweises auf die Patenterteilung: **28.04.1993**
(21) Anmeldenummer: 89114241.6
(22) Anmeldetag: 02.08.1989
(51) Int. Cl.: E04D 1/30, F24F 7/02

(54) **Dacheindeckungsplatte**
Roof covering tile
Elément de couverture de toiture

(30) Priorität: 21.10.1988 DE 8813239 U
(43) Veröffentlichungstag der Anmeldung: 25.04.1990
(73) Patentinhaber: Klöber, Johannes, 58256 Ennepetal (DE)
(72) Erfinder: Holtgreve, Johannes, D-5830 Schwelm (DE)
(74) Vertreter: Rieder, Hans-Joachim, Dr.

(56) Entgegenhaltungen:
- EP-A- 0 165 018
- EP-A- 0 263 284
- WO-A-82/00336
- FR-A- 2 376 274

## Beschreibung

Die Erfindung bezieht sich auf eine in Form einer Gaube ausgebildete Dacheindeckungsplatte gemäß dem Oberbegriff des Anspruches 1.

Aus der EP-A-0 263 284 ist es bei einer Gaube bekannt, einen Schlauchanschlußstutzen an einem Randkragen der Dacheindeckungsplattenunterseite mittels Befestigungsschrauben zu haltern. Die Befestigungsstellen befinden sich an einem dem Schlauchanschlußstutzen angeformten, den besagten Randkragen übergreifenden Schalenkörper. Insgesamt sind vier Befestigungsstellen vorgesehen.

Eine Dacheindeckungsplatte gattungsgemäßer Art ist durch die FR-A-2 376 274 bekannt. Diese ebenfalls in Form einer Gaube gestaltete Dacheindeckungsplatte weist an ihrer Oberseite eine kappenförmigen Haube auf. Letztere ist einem Kragen derart zugeordnet, daß dieser schlagregengeschützt Luftdurchtrittskanäle freiläßt. Die beispielsweise klebetechnisch mit dem Kragen verbundene Haube steht als Einheit Kragen/Haube über Steck-Rast-Mittel mit der Dacheindeckungsplatte in Verbindung. Vom Kragen her gehen dazu nach innen sich erstreckende Stege der Dacheindeckungsplatte aus. Die Steck-Rast-Mittel sind hier von hakenartigen Klammern gebildet, welche den Rand der Einstecköffnung von oben herkommend untergreifen. Im Gegenzug übergreifen solche hakenartigen Klammern eines den Zwischenraum zwischen Dacheindeckungsplatte und Innenraum des Daches durchsetzenden Überbrükkungselements den Rand der Einstecköffnung, wobei das Element von unten her in die Einstecköffnung eingesetzt wird. Die Hanglast geht so direkt auf die federfähigen Klammern.

Aufgabe der Erfindung ist es, eine gattungsgemäße Dacheindeckungsplatte in herstellungstechnisch einfacher, baulich vorteilhafter Weise so auszubilden, daß unter Beibehaltung der vorteilhaften wahlweisen Zuordnung eines Schlauchanschlußstutzens letztere vereinfacht ist.

Gelöst ist diese Aufgabe durch die im Anspruch 1 angegebene Erfindung.

Die Unteransprüche sind vorteilhafte Weiterbildungen der erfindungsgemäßen Dacheindeckungsplatte.

Zufolge solcher Ausgestaltung ist eine gattungsgemäße Dacheindeckungsplatte erhöhten Gebrauchswerts erzielt. Die Zuordnung des Schlauchanschlußstutzens gestaltet sich einfacher und sogar unter Verzicht auf besondere Befestigungsmittel. Erreicht wird dies dadurch, daß ein Schlauchanschlußstutzen in der Einstecköffnung durch Stegauflage derart gehalten wird, daß er bei entfernter Kappe von oben her der Einstecköffnung zuordbar ist.

Die entsprechende Zugänglichkeit wird über die Rastzuordnung der Haube kontrolliert. Es handelt sich um eine reversible Steckzuordnung, so daß neben einer jederzeitigen Nachrüstung bzw Umrüstung auch stets die Möglichkeit gegeben ist, den Schlauchanschlußstutzen wieder leicht und werkzeuglos zu entfernen. Wie gefunden wurde, reicht die ledigliche Stegauflage völlig aus, dies schon aufgrund des Eigengewichtes des Schlauchanschlußstutzens. Eine noch innigere Auflage ergibt sich durch das Gewicht der mit dem Schlauchanschlußstutzen zu verbindenden Schlauch- oder Rohrleitung. Andererseits genügt es aber auch, beispielsweise zur Erzielung einer Drehsicherung einen Klebeflecken anzubringen. Eine besonders günstigte Ausgestaltung der Steck-Rast-Mittel besteht gemäß Weiterbildung darin, daß diese von Hohlzapfen gebildet sind, die in Rastlöcher der Stege eintreten. Entsprechende Hohlzapfen bringen nicht nur Materialersparnis, sondern begünstigen die Flexibilität der Steck-Rast-Mittel, wobei die konische Zuspitzung zentrierende Wirkung hat. Das Einfühlen der sichtentzogenen Verbindung gestaltet sich dadurch weitaus leichter. Überdies wird vorgeschlagen, daß die Stege als Querwandabschnitte eines an der Dacheindeckungsplatte aufwärts vorstehenden Kragens gestaltet sind. Es kann sich auch um eine zusammenhängende Querwand handeln, die der Dacheindeckungsplatte auch aufgrund der Ebenenversetzung eine hohe innere Stabilität verleit. Durch entsprechendes Aufwärtsverlagern der Querwandabschnitte bleibt darunter genügend Platz für den Durchtritt der freien Enden der Hohlzapfen. Diese kommen beispielsweise dann nicht mit der Verschalung des Daches in Berührung. Weiter ist es von Vorteil, daß die Oberseite der Stege die Auflage für den Flansch des Schlauchanschlußstutzens bilden. Ein solcher dem Schlauchanschlußstutzen gleich anzuformender Flansch bringt eine ausgewogene, d.h. verkippungsfreie Auflage und stabilisiert überdies den meist zylindrischen Anschlußstutzen selbst. Die Unterseite des Flansches mag als Klebeauftragsfläche dienen, wie dies oben angedeutet ist. Schießlich erweist es sich als vorteilhaft, daß die Kappenwände der Haube etwa auf Höhe der Steckverbindungsstellen enden und allseitig mit Abstand zum Kragen verlaufen. Dies bringt gleichberechtigte Belüftungsquerschnitte in alle Richtungen. Zufolge entsprechenden Abstandes der Haube zur Oberseite der Dacheindeckungsplatte ist auch ein ausreichender Untergreifraum geschaffen, um zu Revisionszwecken oder dergleichen die Haube abzuziehen. Endlich ist es noch von Vorteil, daß das Zentrum der flach-pyramidal gestalteten Oberseite der Haube mit der Mittelachse des Schlauchanschlußstutzens fluchtet. Die diesbezügliche Ausgestaltung begünstigt den zentralorientierten Aufbau.

Der Gegenstand der Erfindung ist nachstehend anhand eines zeichnerisch veranschaulichten Ausführungsbeispieles näher erläutert. Es zeigt:
- Fig. 1: Die Draufsicht auf die Dacheindeckungsplatte mit zugeordnetem Schlauchanschlußstutzen und noch nicht aufgebrachter Haube,
- Fig. 2: den Schnitt gemäß Linie II-II in Fig. 1, jedoch mit Haube und
- Fig. 3: die Unteransicht der Haube.

Die in Form einer Gaube ausgebildete Dacheindeckungsplatte 1 schließt oberseitig mit einer Haube 2 ab.

Die Dacheindeckungsplatte 1 ist rechteckigen Grundrisses. Die längere Randkante weist in Richtung der Dachschrägen.

Zentral bildet die Dacheindeckungsplatte einen nach oben vorstehenden Kragen 3 aus. Letzterer ist ebenfalls rechteckigen Grundrisses, wie dies aus Fig. 1 hervorgeht.

Die Decke 4 der Haube 2 endet in vertikalem Abstand vor der Stirnseite 3′ des Kragens 3. Ebenso enden die vertikalen Kappenwände 5 in horizontalem Abstand vor der Mantelfläche des Kragens 3. Auf diese Weise ist ein überdachter Entlüftungsweg x belassen, der zentral durch den überdachten Innenraum 6 der Entlüftergaube hindurchführt. Die diesbezügliche dacheindeckungsplattenseitige Durchtrittsöffnung trägt das Bezugszeichen 7. Es handelt sich um eine kreisrunde Durchbrechung im Zentrum der Lüftergaube.

Gebildet ist die Durchtrittsöffnung 7 in einer horizontalen Querwand 8 der Dacheindeckungsplatte 1.

Die Durchtrittsöffnung 7 fungiert bei Zuordnung eines Schlauchanschlußstutzens 9 als Einstecköffnung E. Die Steckzuordnung geschieht von oben her bei entfernter Haube 2. Die Oberseite der Querwand 8 dient für einen dem Schlauchanschlußstutzen 9 angeformten, horizontal nach auswärts abgewinkelten Flansch 10 als Abstützauflage.

Zur entsprechenden Zugänglichkeit des Innenraumes 6 der Lüftergaube ist die Haube 2 mit einer Steck-Rast-Verbindung versehen. Die haubenseitigen Steck-Rast-Mittel bestehen aus nach unten gerichteten Hohlzapfen 11. Letztere gehen von der Unterseite der Decke 4 aus. Insgesamt sind dort vier solcher Hohlzapfen angeformt. Die Höhlungszone reicht bis in die Deckenebene. Die im wesentlichen zylindrischen Hohlzapfen 11 sind zum freien Ende hin auf ihrer Außenseite konisch zulaufend gestaltet, dies unter Erzielung einer zentrierenden Wirkung in Bezug auf die Gegenrastmittel in Form kongruent angeordneter Rastlöcher 12 in der Querwand 8.

Auf der Mantelfläche der Hohlzapfen 11 ist im Abstand vom freien Ende derselben eine Rastnut 13 realisiert. Letztere umgreift den Rand des kreisrunden Rastloches 12. Zur Erzielung der angedeuteten Aufhebbarkeit der Rastverbindung ist das freie Ende eines jeden Hohlzapfens 11 quergeschlitzt, insbesondere kreuzgeschlitzt. Die Kreuzschlitze tragen das Bezugszeichen 14. Schlitzbreite und -länge sind so gewählt, daß ein von der Eindeckplattenunterseite her mögliches radiales Zusammendrücken des Kopfendes des Hohlzapfens einen reduzierten Durchmesser bzw. Querschnitt bringt, der unter dem lichten Durchmesser des Rastloches 12 liegt.

Damit die Köpfe der Hohlzapfen 11 nicht die Unterseite der Eindeckungsplatte überragen, ist die in der Innenseite des Kragens 3 wurzelnde Querwand 8 um das entsprechende Maß nach oben hin verlegt. Sie fluchtet also nicht mit dem Plattenkörper der Eindeckungsplatte 1.

Statt der umlaufend in der gesamten Kragenwand wurzelnden Querwand 8 können die die Rastlöcher 12 aufweisenden Gegenrastmittel auch in Form von frei radial einwärtsragenden Stegen St gebildet sein. Diese würden bis zum (gedachten) Rand der Durchtrittsöffnung 7 reichen, so daß der zylindrische Schlauchanschlußstutzen 9 auch so lagendefiniert ist.

Beim dargestellten Ausführungsbeispiel sind die Stege St zu Querwandabschnitten zusammengezogen bzw. sogar zu einer vollständig durchgehenden Querwand 8 mit zentraler Durchtrittsöffnung 7 geformt.

Da die Kappenwände 5 der Haube 2 etwa auf Höhe der hochverlagerten Steckverbindungstellen (Rastloch 12/Rastnut 13) enden, besteht ein genügender Untergreifraum zum Abziehen der Haube 2. Das geht aber nur, wenn eine zweite Person die Hohlzapfen 11 kompriniert, so daß Mißbrauch erschwert ist. Der durch den auch allseitigen möglichen horizontalen Abstand zum Kragen 3 geschaffene Freiraum bildet zumindest firstseitig und traufseitig die sogenannten Luftdurchtrittskanäle 15. An den Längsseiten können dagegen die längeren Abschnitte der Kappenwände 5 unmittelbar an der korrespondierenden Mantelfläche des Kragens 3 anliegen (vgl. die in strichpunktierter Linienart eingetragene Haube 2 in Fig. 1).

Die Haube, respektive ihre Decke 4, ist an ihrer Oberseite flach-pyramidal gestaltet. Die Pyramidenspitze 16 der Haube 2 liegt in der Längsmittelachse y-y des Schlauchanschlußstutzens 9.

In der Querebene zu den besagten Luftdurchtrittskanälen 15 nimmt der Flansch eine größere Nähe ein zur dortigen Innenseite des Kragens 3 als in der Querebene dazu.

Die Rastlöcher 12 befinden sich in den durch die Ecken 17 des besagten Kragens 3 besonders versteiften Zonen der Querwand 8.

Der Schlauchanschlußstutzen 9 läßt sich mit einem nicht näher dargestellen Flexschlauch oder einem Rohr verbinden. Als Befestigungselement kann eine Schelle dienen.

Die Eigenlast des Schlauchanschlußstutzens 9 und die gegenbenenfalls hinzukommende Last des besagten Schlauches etc. führen zu einer satten Auflage des Flansches 10 auf der Oberseite der Querwand 8, respektive der sie bildenden Stege St.

Alle in der Beschreibung erwähnten und in der Zeichnung dargestellten neuen Merkmale sind erfindungswesentlich, auch soweit sie in den Ansprüchen nicht ausdrücklich beansprucht sind.

## Patentansprüche

1. In Form einer Gaube ausgebildete Dacheindeckungsplatte (1), mit einer an der Oberseite angeordneten, kappenförmigen Haube (2), welche, einen Kragen (3) überdeckend, Luftdurchtrittskanäle (15) freiläßt und über Steck-Rast-Mittel (12, 13) mit vom Kragen (3) aus sich nach innen erstreckenden Stegen (St) der Dacheindeckungsplatte (1) verbunden ist, und mit einer im Innenraum (6) zwischen den Steck-Rast-Mitteln (12, 13) vorgesehenen Einstecköffnung (E), dadurch gekennzeichnet, daß ein Schlauchanschlußstutzen (9) in der Einstecköffnung durch Stegauflage derart gehalten wird, daß er bei entfernter Kappe (2) von oben her der Einstecköffnung (E) zuordbar ist.

2. Dacheindeckungsplatte nach Anspruch 1, dadurch gekennzeichnet, daß die Steck-Rast-Mittel von Hohlzapfen (11) gebildet sind, die in Rastlöcher (12) der Stege (St) eintreten.

3. Dacheindeckungsplatte nach einem oder mehreren der vorhergehenden Ansprüche, dadurch gekennzeichnet, daß die Hohlzapfen (11) am freien Ende konisch und geschlitzt sind.

4. Dacheindeckungsplatte nach einem oder mehreren der vorhergehenden Ansprüche, dadurch gekennzeichnet, daß die Stege (St) als Querwandabschnitte eines an der Dacheindeckungsplatte (1) aufwärts vorstehenden Kragens (3) gestaltet sind.

5. Dacheindeckungsplatte nach einem oder mehreren der vorhergehenden Ansprüche, dadurch gekennzeichnet, daß die Oberseite der Stege (St) die Auflage für den Flansch (10) des Schlauchanschlußstutzens (9) bilden.

6. Dacheindeckungsplatte nach einem oder mehreren der vorhergehenden Ansprüche, dadurch gekennzeichnet, daß die Kappenwände (5) der Haube (2) etwa auf Höhe der Steckverbindungsstellen enden, vorzugsweise allseitig mit Abstand zum Kragen (3) verlaufen.

7. Dacheindeckungsplatte nach einem oder mehreren der vorhergehenden Ansprüche, dadurch gekennzeichnet, daß das Zentrum der flach-pyramidal gestalteten Oberseite der Haube (2) mit der Mittelachse (y-y) des Schlauchanschlußstutzens (9) fluchtet.

## Claims

1. Roofing panel (1) constructed in the form of a dormer, with a cap-like top (2) which is arranged on the upper side and which, overlapping a collar (3), leaves air throughflow channels (15) free and is connected by push-fit latching means (12, 13) to webs (St) of the roofing panel (1) extending inwardly from the collar (3), and with an insertion opening (E) provided in the inner chamber (6) between the push-fit latching means (12, 13), characterised in that a hose connecting socket (9) is held in the insertion opening by web support in such a way that, when the cap (2) is removed, it can be fitted in the insertion opening (E) from above.

2. Roofing panel according to claim 1, characterised in that the push-fit latching means are formed by hollow pins (11) which enter latching holes (12) of the webs (St).

3. Roofing panel according to one or more of the preceding claims, characterised in that the hollow pins (11) are conical and slotted at the free end.

4. Roofing panel according to one or more of the preceding claims, characterised in that the webs (St) are designed as transverse wall sections of a collar (3) projecting upwards on the roofing panel (1).

5. Roofing panel according to one or more of the preceding claims, characterised in that the upper sides of the webs (St) form the support for the flange (10) of the hose connecting socket (9).

6. Roofing panel according to one or more of the preceding claims, characterised in that the cap walls (5) of the top (2) end approximately at the level of the push-fit connecting points, preferably at a distance from the collar (3) all round.

7. Roofing panel according to one or more of the preceding claims, characterised in that the centre of the flat pyramid-shaped upper side of the top (2) is aligned with the centre axis (y-y) of the hose connecting socket (9).

## Revendications

1. Plaque de couverture de toit (1), réalisée sous la forme d'une lucarne muni d'un dôme (2) en forme de capuchon, disposé à la face supérieure qui, en recouvrant un collet (3), laisse libres des canaux (15) de passage d'air et qui est relié par des moyens d'encliquetage à enfichage (12, 13) à des traverses (St) de la plaque de couverture de toit (1) qui s'étendent vers l'intérieur à partir du collet (3), ladite plaque étant munie d'une ouverture d'enfichage (3) prévue dans l'espace intérieur (6) entre les moyens (12, 13) d'encliquetage à enfichage, caractérisée en ce qu'un raccord de tuyau flexible (9) est maintenu dans l'ouverture d'enfichage par appui sur les traverses de telle façon que, lorsque la calotte (2) est enlevée, il puisse être mis en place du haut dans l'ouverture d'enfichage (E).

2. Plaque de couverture de toit selon la revendication 1, caractérisée en ce que les moyens d'encliquetage à enfichage sont constitués par des tenons creux (11) qui pénètrent dans des trous d'encliquetage (12) des traverses (St).

3. Plaque de couverture de toit selon une ou plusieurs des revendications qui précèdent, caractérisée en ce que les tenons creux (11) sont fendus et coniques à leur extrémité libre.

4. Plaque de couverture de toit selon une ou plusieurs des revendications qui précèdent, caractérisée en ce que les traverses (St) sont conformées comme des tronçons de paroi transversale d'un collet (3) en saillie au-dessus de la plaque de couverture de toit (1).

5. Plaque de couverture de toit selon une ou plusieurs des revendications qui précèdent, caractérisée en ce que la face supérieure des traverses (St) forme l'appui pour le flasque (10) du raccord de tuyau flexible (9).

6. Plaque de couverture de toit selon une ou plusieurs des revendications qui précèdent, caractérisée en ce que les parois (5) de la calotte du dôme (2) se terminent approximativement à la hauteur des emplacements de liaison par enfichage, de préférence en se développant de tous côtés à distance du collet (3).

7. Plaque de couverture de toit selon une ou plusieurs des revendications qui précèdent, caractérisée en ce que le centre de la face supérieure du dôme (2) de forme pyramidale et plate coïncide avec l'axe médian (y-y) du raccord de tuyau flexible (9).
